# FASCICULE DE BREVET EUROPEEN

(11) **EP 0 669 268 B1**
(45) Date de publication et mention de la délivrance du brevet: **28.08.1996**
(21) Numéro de dépôt: 95400362.0
(22) Date de dépôt: 21.02.1995
(51) Int. Cl.: B65D 83/20

(54) **Dispositif de distribution d'un produit, et bouton-poussoir pour un tel dispositif**
Abgabevorrichtung für ein Produkt und Drucktaste für diese Vorrichtung
Dispensing device for a product and press-button for such a device

(30) Priorité: 24.02.1994 FR 9402106
(43) Date de publication de la demande: 30.08.1995
(73) Titulaire: L'OREAL, F-75008 Paris (FR)
(72) Inventeur: Renault, Philippe, F-92370 Chaville (FR)
(74) Mandataire: Lhoste, Catherine

(56) Documents cités:
- EP-A- 0 455 552
- DE-B- 1 303 711
- FR-A- 2 627 157
- US-A- 3 140 014
- US-A- 3 312 723
- US-A- 4 277 004

## Description

L'invention est relative à un dispositif pour actionner une valve de distribution équipant un récipient contenant un produit liquide à distribuer notamment cosmétique (laque) ou pharmaceutique, la valve comprenant une tige tubulaire de commande. Le dispositif est du genre de ceux qui comprennent un bouton-poussoir en forme de capuchon et comportant un pion propre à agir sur la tige, un conduit traversant le pion et raccordant la sortie de la tige tubulaire à une buse prévue dans le bouton-poussoir, une bague de retenue, propre à se fixer sur le récipient, étant en outre prévue pour le maintien du bouton-poussoir, le bouton-poussoir comportant une zone d'application d'une force sur le bouton-poussoir pour actionner la valve d'une étendue angulaire d'au moins 180°.

Un dispositif de distribution d'un produit tel que décrit dans le préambule de la Revendication 1 et équipé d'un dispositif pour actionner une valve de distribution est connu, par exemple d'après FR-A-2 661 661. Dans un tel dispositif, le bouton-poussoir comprend des moyens d'appui propre à coopérer, pour actionner la valve, avec des moyens de butée d'une bague de retenue fixée sur le récipient. Plus précisément, le bouton-poussoir comprend une douille cylindrique s'étendant dans la partie concave de la face interne du bouton-poussoir et présentant un épaulement radial en forme d'anneau circulaire apte à coopérer avec les moyens de butée de la bague.
Par ailleurs, après le sertissage de la valve sur le col du récipient, il s'avère que l'extrémité de la tige de valve n'est pas à une hauteur constante par rapport au col du récipient. Ainsi, la pose de l'ensemble distributeur bague de fixation - bouton-poussoir peut déclencher malencontreusement la valve et donc libérer une quantité de produit. Cet actionnement intempestif de la valve lors du montage est dû à un manque de souplesse du dispositif.

Il est connu également d'après FR-A-1 391 294 et US-A-4 277 004 un dispositif dans lequel le bouton-poussoir est relié à la bague de retenue par des languettes dans le but d'assurer à la partie mobile du bouton-poussoir, située au-dessus de la tige de valve, un mouvement essentiellement rectiligne identique au mouvement rectiligne de la tige de valve. Lors de l'utilisation d'un tel dispositif, l'utilisateur ne peut qu'enfoncer verticalement la partie mobile du bouton-poussoir par écrasement des languettes de maintien. Or, il s'avère qu'un tel mouvement est difficile à contrôler, de sorte que l'enfoncement de la partie mobile a tendance à provoquer un actionnement rapide de la valve. Il s'en suit donc une mauvaise maîtrise du débit de l'aérosol.

Par ailleurs, il est connu d'après FR-A-2 627 157 un dispositif de commande à sécurité dans lequel il est nécessaire de déformer une partie de la bague de retenue du bouton-poussoir pour que celui ci puisse être actionné. Une patte de butée en contact avec la coupelle de valve permet de limiter la déformation de la bague.

La présente invention a justement pour but un dispositif pour actionner une valve de distribution équipant un récipient contenant un produit à distribuer permettant notamment de remédier à ces inconvénients. Ce dispositif présente, en particulier, une bonne souplesse évitant I'actionnement de la valve lors de son montage sur le récipient et permet également de maîtriser le débit de l'aérosol lors de l'utilisation.

L'invention se rapporte donc à un dispositif sensitif de distribution d'un produit tel que défini dans la revendication 1.

La demanderesse a constaté, de façon surprenante, qu'en reliant directement le bouton-poussoir à la bague de retenue par une paroi mince flexible répartie de manière régulière sur la périphérie du bouton-poussoir, on obtient un dispositif présentant une bonne souplesse d'actionnement sur toute la zone d'application de la force d'actionnement de la valve. Cette souplesse est dûe à la coopération d'un mouvement d'écrasement de la paroi mince flexible à l'endroit d'appui sur le bouton-poussoir et d'un mouvement d'étirement de la paroi mince flexible à l'endroit diamétralement opposé à l'endroit d'appui sur le bouton-poussoir. Grâce à ce basculement, on obtient un bouton-poussoir sensitif.

En plus des avantages mentionnés ci-dessus, l'invention permet de faciliter la fabrication et le montage d'un tel dispositif.

De préférence, la toile présente une section transversale en U dont la concavité est tournée du côté opposé au récipient. En variante, la toile présente en section transversale la forme d'un segment de droite.

La toile peut être continue et s'étendre suivant toute la périphérie du bouton-poussoir. En variante, la toile peut être discontinue et être formée par plusieurs segments répartis de façon régulière sur la périphérie du bouton-poussoir.

Avantageusement, une patte de butée est prévue sous le bouton-poussoir, sensiblement suivant la même direction radiale que la buse, pour coopérer avec une zone de butée liée au récipient.

La zone de butée liée au récipient peut être constituée par une zone du bord serti d'une coupelle servant à la fixation de la valve.

De préférence, le dispositif comporte une valve "tilt" dont l'ouverture est commandée par le basculement de la tige relativement à l'axe de la valve. Une telle valve réagit à une sollicitation latérale de faible envergure, ce qui confère à la commande une grande sensation de douceur.

Toutefois, il est possible d'utiliser une valve dont l'ouverture est commandée par un enfoncement sensiblement axial de la tige de commande.

Le bouton-poussoir peut être agencé pour assurer un montage latéral de la buse avec un orifice de sortie du produit ayant un axe orienté transversalement par rapport à l'axe de la tige de commande de la valve.

Selon une autre possibilité, le bouton-poussoir peut être agencé pour un montage de la buse dans l'axe de la tige de commande, avec sortie de produit orientée suivant ledit axe.

L'invention est également relative à un bouton-poussoir sensitif tel que défini dans la revendication 12. Une patte de butée peut être prévue sous le bouton-poussoir, sensiblement suivant la même direction radiale qu'une buse.

L'invention consiste, mises à part les dispositions exposées ci-dessus, en un certain nombre d'autres dispositions dont il sera plus explicitement question ci-après à propos d'exemples de réalisation décrits avec référence aux dessins ci-annexés, mais qui ne sont nullement limitatifs.

La figure 1 de ces dessins est une coupe verticale axiale en position fermée d'un dispositif, selon une première variante, pour actionner une valve de distribution, conforme à l'invention, représenté monté sur l'extrémité supérieure d'un bidon aérosol.

La figure 2 montre, semblablement à la figure 1, le dispositif en position d'actionnement de la valve.

La figure 3 montre, semblablement à la figure 1, une variante de réalisation avec sortie axiale du produit.

La figure 4 montre, semblablement à la figure 1, une autre variante de réalisation avec sortie axiale du produit.

La figure 5, enfin, montre semblablement à la figure 1, une autre variante de réalisation avec sortie axiale du produit.

En se reportant aux figures 1 et 2 des dessins, on peut voir un dispositif 1 pour actionner une valve de distribution 2 équipant un bidon 3 pressurisé, contenant un produit à distribuer sous la forme d'un aérosol.

Le dispositif 1 comprend un bouton-poussoir 4, en forme de capuchon, qui comporte, suivant l'axe de sa concavité, un pion 5 cylindrique solidaire de la paroi supérieure du bouton-poussoir 4. Le pion 5 est traversé par un conduit 6 axial, qui se raccorde, en partie haute, à un canal transversal 7 conduisant à une buse 8 montée de manière classique sur une pièce de centrage 9 (généralement connue sous le nom "center post") prévue dans le bouton-poussoir 1, à angle droit de l'axe du conduit 6.

La partie inférieure du conduit 6 a un diamètre plus important de manière à former un logement 10 propre à recevoir avec léger serrage l'extrémité supérieure d'une tige de commande 11 de la valve 2.

La valve 2 est du type valve "tilt" dont l'ouverture est commandée par un basculement de la tige 11 relativement à l'axe A de la valve. Comme visible sur les dessins, la valve 2 comporte un corps 12 ouvert à ses deux extrémités longitudinales et bordé, en partie haute, d'une collerette sertie dans une coupelle 13 également fixée par sertissage sur le bord roulé 14 d'une ouverture circulaire prévue à l'extrémité supérieure du bidon 3.

Le corps de valve 12 est muni, en partie haute, d'une rondelle d'étanchéité 15 traversée par la tige 11. La rondelle 15 établit une étanchéité entre la paroi de la coupelle 13 et le corps de valve 12. La tige 11 comporte, à son extrémité inférieure, une sorte de plateau 16 creux dont la périphérie est munie d'une nervure 17 propre à s'appliquer de manière étanche contre la rondelle 15, sous l'action d'un ressort R disposé dans le corps 12. Le volume intérieur du plateau creux 16 communique avec l'intérieur de la tige 11 par un orifice 18. En outre, au moins un orifice 19 est prévu dans la paroi supérieure du plateau 16, radialement à l'extérieur de la tige 11 mais à l'intérieur de la nervure 17. Lorsque la tige 11 est basculée relativement à l'axe A, comme illustré sur la figure 2, la nervure 17 s'écarte de la rondelle 15, suivant une certaine étendue angulaire, ce qui permet d'établir une communication entre l'intérieur du corps de valve et l'intérieur de la tige 11 à travers les orifices 19 et 18. La valve est alors ouverte comme illustré sur la figure 2.

Le bouton-poussoir 4 comporte, au-dessous de sa paroi, une patte 20 de butée située sensiblement suivant la même direction radiale que la buse 8 et propre à venir s'appuyer contre un moyen de butée complémentaire lié au récipient 3 et constitué par une zone 21 du bord de fixation de la coupelle 13. La paroi supérieure du bouton-poussoir 4 comporte une zone d'appui 22 située sensiblement à l'opposé de la direction radiale de la butée 20. Lorsque l'utilisateur souhaite commander l'ouverture de la valve 2, il lui suffit d'appuyer sur cette zone 22 pour agir sur la tige 11 en bénéficiant d'un effet de levier par appui de la patte 20 contre la zone 21.

Le bouton-poussoir 4 forme une seule pièce avec une bague de retenue 23 en forme de jupe cylindrique dont la partie inférieure comporte, vers l'intérieur, un bourrelet 24 propre à s'encliqueter dans une gorge périphérique du bidon 3.

Le bouton-poussoir 4 est relié à la bague 23 par une paroi mince flexible appelée toile 25, autorisant des débattements du bouton-poussoir 4, relativement à la bague 23, suffisants pour commander l'ouverture de la valve 2.

La toile 25, comme visible sur les figures 1 et 2, présente une section transversale en U dont la concavité est tournée du côté opposé au récipient 3. La toile 25 peut être continue et s'étendre suivant toute la périphérie du bouton-poussoir 4. En variante, la toile 25 est discontinue et est formée par plusieurs segments répartis régulièrement sur la périphérie du bouton-poussoir 4. La jupe 23 présente, à son extrémité supérieure, un jonc d'accrochage 26 de diamètre légèrement inférieur à celui de la jupe. Un capot 27 peut s'encliqueter sur le jonc 26. La paroi cylindrique du capot 27 est avantageusement dans le prolongement de la paroi cylindrique de la jupe 23.

Ceci étant, le montage du dispositif d'actionnement et son fonctionnement sont les suivants.

La buse 8 est tout d'abord montée sur le bouton-poussoir 4. Le capot 27 est ensuite encliqueté sur le bourrelet 26. Ce sous-ensemble est ensuite claqué sur le bidon 3 par engagement du bourrelet 24 de la jupe 23 dans la gorge du bidon.

Pour distribuer du produit, l'utilisateur retire le capot 27 et appuie sur le bouton-poussoir 4 dans la zone 22. Le bouton 4 s'enfonce du côté de cette zone 22. La toile 25 s'écrase à l'endroi d'appui alors que la patte 20 est en appui contre la zone 21.

Si l'utilisateur appuie sur le bouton-poussoir 4 non pas dans la zone 22 sensiblement opposée à la patte 20, mais dans une zone latérale de la face supérieure du bouton 4, distante angulairement de 90 ° par exemple de la patte 20, cette patte ne sert plus de bras de levier. A l'endroit d'appui sur le bouton-poussoir, la toile souple 25 s'écrase tandis qu'à l'endroit diamètralement opposé à l'endroit d'appui sur le bouton-poussoir,par rapport à la tige de valve, la toile souple 25 s'étire. Dans ce cas, c'est la toile 25 qui, en se déformant, sert d'axe de pivotement pour le basculement du bouton-poussoir.

Comme visible sur la figure 2, le pion 5 bascule légèrement par rapport à l'axe A de la valve 2 et entraîne, dans ce basculement, la tige 11. Ceci provoque l'ouverture de la valve et la sortie du produit, par exemple sous forme d'aérosol, à travers la buse 8.

La présence de la patte 20 s'oppose à une mauvaise utilisation puisqu'il n'est pas possible d'enfoncer le bouton-poussoir 4 en exerçant une pression sur ce poussoir au-dessus de la buse 8.

Le bras de levier, correspondant à la distance radiale entre la zone d'appui 21 de la patte 20 et la zone d'appui 22 pour l'utilisateur, est important et permet une commande particulièrement douce. La valve 2 de type "tilt" réagit à une sollicitation latérale et de faible envergure pour assurer l'ouverture. Un déplacement de 0,2 mm de l'extrémité inférieure du pion 5 est suffisant.

Toutefois, le dispositif d'actionnement pourrait être utilisé avec une valve à enfoncement de la tige 11 suivant la direction de l'axe A du corps de valve. Dans ce cas, il faut provoquer un déplacement du pion 5, suivant l'axe A, un peu plus important, par exemple d'au moins 0,6 mm. Avec une telle valve à ouverture par enfoncement axial, la toile 25 en se déformant sert d'axe de pivotement.

En se reportant à la figure 3, on peut voir une variante de réalisation du dispositif d'actionnement selon l'invention, avec sortie suivant l'axe A du corps de valve. Les éléments identiques ou jouant des rôles analogues à des éléments déjà décrits à propos des figures précédentes sont désignés par les mêmes références numériques, éventuellement précédées du chiffre 1 des centaines. Leur description ne sera pas reprise ou sera effectuée succinctement.

Le bouton-poussoir 104 est relié par la toile 25 à la bague de retenue 23. La buse 8 est disposée au centre de la paroi supérieure du bouton 104, suivant l'axe A.

Dans la variante de réalisation de la figure 3, il n'est pas indispensable de prévoir une patte de butée semblable à la patte 20 des figures 1 et 2.

En se reportant aux figures 4 et 5, on peut voir une variante de réalisation de la toile. Comme visible sur les figures 4 et 5, la toile 125 présente en section transversale la forme d'un segment de droite. Elle est constituée d'une couronne (ou anneau) continue ou discontinue de plastique souple, par exemple de type élastomère, qui se déforme lorsqu'on appuie sur la zone 22 du bouton-poussoir. Elle relie la jupe 23 de la bague au bouton-poussoir 104. La couronne de plastique souple est réalisée par biinjection.

Comme visible sur la figure 4, la couronne de plastique 125 présente une épaisseur mesurée selon l'axe A de la valve, inférieure à la largeur de ladite couronne, mesurée dans le plan de la figure.

Selon la variante de la figure 5, la couronne de plastique 125 présente une épaisseur mesurée selon l'axe A de la valve, supérieure à la largeur de ladite couronne, mesurée dans le plan de la figure.

La solution de l'invention consistant en une seule pièce monobloc formée par le bouton-poussoir et la jupe de montage, permet de réaliser des économies non seulement au point de vue du montage, mais aussi au niveau de la fabrication puisqu'un seul moule suffit. Ce dispositif d'actionnement convient, en particulier, pour des dispositifs de pulvérisation de liquide ou de mousse.

## Revendications

1. Dispositif sensitif de distribution d'un produit, comportant un récipient (3) contenant le produit à distribuer, une valve (2) comprenant une tige de commande (11, 111), un bouton-poussoir (4, 104) en forme de capuchon, comportant un pion (5, 105) propre à agir sur la tige et un conduit (6, 106) traversant le pion et raccordant la sorte de la tige à une buse (8) prévue dans le bouton-poussoir, une bague de retenue (23), propre à se fixer sur le récipient pour le maintien du bouton-poussoir, le bouton-poussoir (4, 104) comportant une zone d'application (22) d'une force sur le bouton-poussoir pour actionner la valve d'une étendue angulaire d'au moins 180 °, caractérisé par le fait que le bouton-poussoir (4, 104) et la bague de retenue (23) forment une seule pièce, le bouton-poussoir étant relié directement à la bague par une paroi mince flexible ou toile (25), répartie régulièrement sur la périphérie du bouton-poussoir et autorisant des débattements du bouton-poussoir suffisants pour actionner la valve, la paroi flexible conférant essentiellement la dite sensitivité du dispositif, de sorte qu'un appui exercé sur la zone d'application engendre un mouvement d'écrasement de la paroi flexible à l'endroit d'appui sur la dite zone qui coopère avec un mouvement d'étirement de la paroi flexible à l'endroit diamétralement opposé de l'endroit d'appui sur cette zone.

2. Dispositif selon la revendication 1, caractérisé par le fait que la toile (25) présente une section transversale en U dont la concavité est tournée du côté opposé au récipient.

3. Dispositif selon la revendication 1, caractérisé par le fait que la toile (125) présente en section transversale la forme d'un segment de droite.

4. Dispositif selon l'une des revendications précédentes, caractérisé par le fait que la toile (25) est continue.

5. Dispositif selon l'une des revendications 1 à 3, caractérisé par le fait que la toile (25) est discontinue et est formée par plusieurs segments répartis sur la périphérie du bouton-poussoir (4, 104).

6. Dispositif selon l'une des revendications précédentes, caractérisé par le fait qu'une patte (20) de butée est prévue sous le bouton-poussoir (4), sensiblement suivant la même direction radiale que la buse (8), pour coopérer avec une zone de butée (21) liée au récipient.

7. Dispositif selon la revendication 6, caractérisé par le fait que la zone de butée (21) liée au récipient est constituée par une zone du bord serti d'une coupelle (13) servant à la fixation de la valve (2).

8. Dispositif selon l'une des revendications précédentes, caractérisé par le fait qu'il comporte une valve "tilt" (2) dont l'ouverture est commandée par un basculement de la tige de commande (11) relativement à l'axe de la valve (2).

9. Dispositif selon l'une des revendications 1 à 7, caractérisé par le fait que le bouton-poussoir est combiné avec une valve dont l'ouverture est commandée par un enforcement sensiblement axial de la tige de commande.

10. Dispositif selon l'une quelconque des revendications précédentes, caractérisé par le fait que le bouton-poussoir (4) est agencé pour assurer un montage latéral de la buse (8) avec un orifice de sortie du produit ayant un axe orienté transversalement par rapport à l'axe de la tige de commande de la valve.

11. Dispositif selon l'une quelconque des revendications 1 à 9, caractérisé par le fait que le bouton-poussoir (104) est agencé pour un montage de la buse (8) dans l'axe de la tige de commande (111), avec sortie de produit orientée suivant ledit axe.

12. Bouton-poussoir sensitif comportant une zone d'application (22) d'une force sur le bouton-poussoir d'une étendue angulaire d'au moins 180° et destiné à un dispositif de distribution selon l'une des revendications précédentes, caractérisé par le fait que ce bouton-poussoir (4, 104) ne forme qu'une seule pièce avec une bague de retenue (23), le bouton-poussoir (4, 104) étant relié directement à ladite bague (23) par une paroi mince flexible ou toile (25) répartie régulièrement sur la périphérie du bouton-poussoir autorisant des débattements du bouton-poussoir suffisants pour commander l'ouverture d'une valve (2), la paroi flexible conférant essentiellement la dite sensitivité du bouton-poussoir, de sorte qu'un appui exercé sur la zone d'application engendre un mouvement d'écrasement de la paroi flexible à l'endroit d'appui sur la dite zone qui coopère avec un mouvement d'étirement de la paroi flexible à l'endroit diamétralement opposé de l'endroit d'appui sur cette zone.

13. Bouton-poussoir selon la revendication 12, caractérisé par le fait qu'une patte (20) de butée est prévue sous ce bouton-poussoir (4), sensiblement suivant la même direction radiale que la buse (8).

## Claims

1. A sensitive dispensing device for a product, comprising a container (3) containing the product to be dispensed, a valve (2) comprising an actuating stem (11, 111), a cap-shaped push button (4, 104) comprising a pin (5, 105) capable of acting on the stem and a duct (6, 106) passing through the pin and connecting the output of the stem to a nozzle (8) provided in the push button, a retaining ring (23) that can be fixed on the container for holding the push button in position, the push button (4, 104) comprising a zone (22) for applying a force to the push button for actuating the valve with an angular range of at least 180°, characterized in that the push button (4, 104) and the retaining ring (23) form a single piece, the push button being directly connected to the ring via a flexible thin wall or web (25) distributed regularly over the circumference of the push button and allowing the push button to be sufficiently deflected to actuate the valve, the flexible wall providing in essence the said sensitivity of the device, so that a pressure exerted on the zone of application produces a movement squashing the flexible wall at the point of pressure on the said zone, which cooperates with a movement expanding the flexible wall at the point diametrically opposed to the point of pressure on this zone.

2. A device according to claim 1, characterized in that the web (25) has a U-shaped cross-section whose concavity is turned towards the side away from the container.

3. A device according to claim 1, characterized in that the web (125) takes in cross-section the form of a section of a straight line.

4. A device according to one of the preceding claims, characterized in that the web (25) is continuous.

5. A device according to one of claims 1 to 3, characterized in that the web (25) is discontinuous and is formed by several segments distributed over the circumference of the push button (4, 104).

6. A device according to one of the preceding claims, characterized in that a stop tab (20) is provided beneath the push button (4) substantially along the same radial direction as the nozzle (8), for cooperating with a stop zone (21) connected to the container.

7. A device according to claim 6, characterized in that the stop zone (21) connected to the container is constituted by a zone of the crimped edge of a cup (13) serving to secure the valve (2).

8. A device according to one of the preceding claims, characterized in that it comprises a "tilt" valve (2) whose opening is actuated by the tilting of the actuating stem (11) relative to the axis of the valve (2).

9. A device according to one of claims 1 to 7, characterized in that the push button is combined with a valve whose opening is actuated by a substantially axial depression of the actuating stem.

10. A device according to any one of the preceding claims, characterized in that the push button (4) is arranged to ensure a lateral mounting of the nozzle (8), with an outlet opening for the product having an axis orientated transversely relative to to the axis of the actuating stem of the valve.

11. A device according to any one of claims 1 to 9, characterized in that the push button (104) is arranged for mounting the nozzle (8) in the axis of the actuating stem (111), with the outlet for the products orientated along the said axis.

12. A sensitive push button comprising a zone (22) for applying a to the push button with an angular range of at least 180° and intended for a dispensing device according to one of the preceding claims, characterized in that this push button (4, 104) forms only one single part with a retaining ring (23), the push button (4, 104) being directly connected to the said ring (23) via a flexible thin wall or web (25) distributed regularly over the circumference of the push button and allowing the push button to be sufficiently deflected to actuate the opening of a valve (2), the flexible wall providing in essence the said sensitivity of the device, so that a pressure exerted on the zone of application produces a movement squashing the flexible wall at the point where the pressure is acting on the said zone, which cooperates with a movement expanding the flexible wall at the point diametrically opposed to the point of pressure on this zone.

13. A push button according to claim 12, characterized in that a stop tab (20) is provided beneath this push button (4), substantially along the same radial direction as the nozzle (8).

## Patentansprüche

1. Feinfühlige Ausgabevorrichtung für ein Produkt, mit einem Behälter (3), der das auszugebende Produkt enthält, einem Ventil (2), das eine Steuerstange (11, 111) aufweist, einem Druckknopf (4, 104) in Form einer Haube, der ein Steuerstück (5, 105) aufweist, das dazu eingerichtet ist, auf die Stange einzuwirken, sowie eine Leitung (6, 106), die das Steuerstück durchsetzt und den Auslaß der Stange mit einer Düse (8) verbindet, die im Druckknopf vorgesehen ist, und einem Haltering (23), der dazu eingerichtet ist, sich auf dem Behälter zur Befestigung des Druckknopfes festzulegen, wobei der Druckknopf (4, 104) einen Aufdrückbereich (22) für eine Kraft auf den Druckknopf aufweist, um das Ventil zu betätigen, mit einer winkligen Erstreckung von mindestens 180°, dadurch **gekennzeichnet**, daß der Druckknopf (4, 104) und der Haltering (23) ein einziges Teil bilden, wobei der Druckknopf unmittelbar mit dem Ring durch eine dünne, flexible Wand oder ein Segel (25) verbunden ist, die bzw. das regelmäßig auf dem Umfang des Druckknopfes verteilt ist und Durchfederungen des Druckknopfes zuläßt, die ausreichen, um das Ventil zu betätigen, wobei die flexible Wand im wesentlichen zur genannten Feinfühligkeit der Vorrichtung derart beiträgt, daß ein Druck, der auf den Betätigungsbereich ausgeübt wird, eine Zusammendrückungsbewegung der flexiblen Wand der Stelle des Drucks auf den genannten Bereich nach sich zieht, die mit einer Dehnungsbewegung der flexiblen Wand an der Stelle zusammenwirkt, die der Stelle des Drucks auf diesen Bereich diametral gegenüberliegt.

2. Vorrichtung nach Anspruch 1, dadurch **gekennzeichnet**, daß das Segel (25) einen U-förmigen Querschnitt aufweist, dessen Höhlung zu der Seite gewandt ist, die dem Behälter entgegengesetzt ist.

3. Vorrichtung nach Anspruch 1, dadurch **gekennzeichnet**, daß das Segel (125) einen Querschnitt in Form eines Streckensegments aufweist.

4. Vorrichtung nach einem der vorangehenden Ansprüche, dadurch **gekennzeichnet**, daß das Segel (25) durchgehend ist.

5. Vorrichtung nach einem der Ansprüche 1 bis 3, dadurch **gekennzeichnet**, daß das Segel (25) nicht-durchgehend ist und von mehreren Segmenten gebildet ist, die über den Umfang des Druckknopfs (4, 104) verteilt sind.

6. Vorrichtung nach einem der vorangehenden Ansprüche, dadurch **gekennzeichnet**, daß eine Auflageklaue (20) unter dem Druckknopf (4) im wesentlichen in derselben radialen Richtung wie die Düse (8) vorgesehen ist, um mit einem Auflagebereich (21) zusammenzuwirken, der mit dem Behälter verbunden ist.

7. Vorrichtung nach Anspruch 6, dadurch **gekennzeichnet**, daß der Auflagebereich (21), der mit dem Behälter verbunden ist, durch einen Bereich des umgefalzten Randes eines napfähnlichen Körpers (13) gebildet ist, der zur Befestigung des Ventiles (2) dient.

8. Vorrichtung nach einem der vorangehenden Ansprüche, dadurch **gekennzeichnet**, daß sie ein Kippventil (2) aufweist, dessen Öffnung durch eine Kippbewegung der Steuerstange (11) relativ zur Achse des Ventils (2) gesteuert ist.

9. Vorrichtung nach einem der Ansprüche 1 bis 7, dadurch **gekennzeichnet**, daß der Druckknopf mit einem Ventil kombiniert ist, dessen Öffnen durch ein im wesentlichen axiales Niederdrücken der Steuerstange gesteuert ist.

10. Vorrichtung nach einem der vorangehenden Ansprüche, dadurch **gekennzeichnet**, daß der Druckknopf (4) so eingerichtet ist, daß er eine seitliche Anbringung des Ventils (8) mit einer Austrittsöffnung des Produktes gewährleistet, die eine Achse aufweist, die bezüglich der Achse der Steuerstange des Ventils in Querrichtung ausgerichtet ist.

11. Vorrichtung nach irgendeinem der Ansprüche 1 bis 9, dadurch **gekennzeichnet**, daß der Druckknopf (104) für eine Anbringung der Düse (8) in der Achse der Steuerstange (111) eingerichtet ist, mit einem Austritt des Produktes, der längs der genannten Achse ausgerichtet ist.

12. Feinfühliger Druckknopf mit einem Aufdrückbereich (22) für eine Kraft auf den Druckknopf mit einer Winkelerstreckung von mindestens 180° und bestimmt für eine Ausgabevorrichtung gemäß einem der vorangehenden Ansprüche, dadurch **gekennzeichnet**, daß der Druckknopf (4, 104) zusammen mit dem Haltering (23) nur ein einziges Stück bildet, wobei der Druckknopf (4, 104) unmittelbar mit dem genannten Ring (23) durch eine dünne, flexible Wand oder ein Segel (25) verbunden ist, die bzw. das regelmäßig über den Umfang des Druckknopfes verteilt ist und Durchfederungen des Druckknopfes zuläßt, die ausreichen, um das Öffnen eines Ventils (2) zu gestatten, wobei die flexible Wand im wesentlichen zur genannten Feinfühligkeit des Druckknopfes derart beiträgt, daß ein Druck, der auf den Aufdrückbereich ausgeübt wird, eine Zusammendrückungsbewegung der flexiblen Wand an der Stelle des Drucks auf den genannten Bereich herbeiführt, die mit einer Dehnungsbewegung der flexiblen Wand an der Stelle zusammenwirkt, die der Einwirkungsstelle auf diesem Bereich diametral entgegengesetzt ist.

13. Druckknopf nach Anspruch 12, dadurch **gekennzeichnet**, daß eine Auflageklaue (20) unter diesem Druckknopf (4) im wesentlichen in derselben radialen Richtung wie die Düse (8) vorgesehen ist.
